# FASCICULE DE BREVET EUROPEEN

(11) **EP 4 526 518 B1**
(45) Date de publication et mention de la délivrance du brevet: **21.01.2026**
(21) Numéro de dépôt: 23725717.5
(22) Date de dépôt: 15.05.2023
(51) Int. Cl.: E01B 2/00, E01B 9/00, E01D 19/12

(54) **DISPOSITIF DE RÉGLAGE DE LA POSITION D'ANCRAGE D'UNE TRAVERSE**
VORRICHTUNG ZUR EINSTELLUNG DER VERANKERUNGSPOSITION EINES BINDESTREIFENS
DEVICE FOR ADJUSTING THE ANCHORING POSITION OF A TIE

(30) Priorité: 16.05.2022 FR 2204636
(43) Date de publication de la demande: 26.03.2025
(73) Titulaire: VOSSLOH Switch Systems France, 92500 Rueil-Malmaison (FR)
(72) Inventeur: SANGIORGI, Paolo, 67110 Niederbronn (FR)
(74) Mandataire: Ipsilon
(86) Numéro de dépôt international: PCT/EP2023/062881
(87) Numéro de publication internationale: WO 2023/222564

(56) Documents cités:
- EP-B1- 3 592 899
- KR-A- 20130 031 397
- US-A- 4 795 091

## Description

La présente invention se rapporte au domaine des mécanismes de fixation de traverses pour le support de rails ferroviaire et plus particulièrement au domaine des mécanismes ajustables de fixation de traverses.

Dans une installation de ligne ferroviaire, les rails de roulement sont montés sur des traverses qui participent au maintien de leur écartement et de leur inclinaison. Ces traverses assurent égalent la transmission des charges des véhicules en roulement sur les rails vers la structure qui les supportent. De façon générale, les traverses sont superposées sur une couche de ballast formé par un mélange compact de pierres concassées et de sable.

Toutefois, dans le cadre du passage de la voie ferrée au niveau d'un ouvrage d'art tel qu'un pont ou un viaduc, cette construction n'est pas toujours adaptée pour permettre la présence d'une couche ballast. Dans ces conditions, les traverses sont montées directement sur la structure de l'ouvrage d'art, notamment par l'intermédiaire d'une paire de points de fixation positionnées au niveau de leurs extrémités. Chacun de ces points de fixation prend habituellement la forme d'un tirefond monté traversant dans l'épaisseur de la traverse ; l'extrémité inférieure du tirefond étant montée ou fixée directement sur l'ouvrage d'art. Cependant, l'installation des traverses dont notamment le positionnement des points de fixation de chacune de ces traverses sur la structure de l'ouvrage d'art se trouve contraint par l'arrangement structurel et/ou l'architecture de l'ouvrage d'art. Le positionnement de chacun des points de fixation sur les traverses, notamment leurs écartements respectifs, est ainsi tributaire des contraintes imposées par la structure support que forme l'ouvrage d'art. Dans ces conditions, chacune des traverses et en particulier la position de ses points de fixation sur sa longueur de la traverse doit être préparée en fonction de l'emplacement particulier attribuée à ladite traverse sur l'ouvrage d'art, préalablement à son installation sur cet ouvrage d'art. Une telle solution oblige ainsi à une analyse laborieuse de la position de chacune des traverses de la portion de voie ferrée en franchissement de l'ouvrage d'art. La publication US 4795091A propose une dispositif qui permet d'ajuster la fixation d'une traverse sur la structure d'un ouvrage d'art en fonction de la position du tirefond monté traversant dans l'épaisseur de la traverse. Si cette solution autorise un certaine tolérance dans la position des orifices de la traverse qui logent les tirefonds, en revanche, elle repose sur une fixation indirecte à la structure de l'ouvrage d'art en ne faisant intervenir aucun ancrage du tirefond au niveau d'un point traversant de la structure de l'ouvrage d'art.

La présente invention a pour but de pallier ces inconvénients en proposant un mécanisme de fixation d'une traverse sur une structure support qui permette de limiter, voire de s'affranchir, d'une préparation de chacune des traverses destinées à être installées sur une structure support en fonction des contraintes de position de fixation imposées par l'emplacement respectif de chacune des traverses sur la structure la structure support.

A cet effet, l'invention a pour objet un ensemble tel que détaillé par l'énoncé de la revendication principale 1. Différentes variantes de l'invention se trouvent notamment définies par les revendications secondaires.

L'invention sera mieux comprise, grâce à la description ci-après, qui se rapporte à différents modes de réalisation préférés, donnés à titre d'exemples non limitatifs, et expliqués avec référence aux dessins schématiques annexés, dans lesquels :
[Fig. 1] se rapporte à une illustration schématique d'un exemple de dispositif de réglage de la position d'ancrage d'une traverse selon l'invention,
[Fig. 2] se rapporte à une illustration schématique d'un exemple de positionnement des différentes pièces du dispositif de réglage de la position d'ancrage d'une traverse selon l'invention
[Fig. 3] se rapporte à une illustration schématique d'un exemple de traverse équipée d'une paire de dispositif de réglage de la position d'ancrage selon l'invention.

L'invention concerne un dispositif de réglage de la position d'ancrage d'une traverse 1 sensiblement axiale sur une structure support 2, caractérisé en ce que le dispositif comprend au moins :
- un axe d'ancrage 3 sensiblement rectiligne comprenant une première extrémité 31 fixée en translation avec la structure support 2,
- une cavité 11 traversante orientée verticalement dans l'épaisseur de la traverse 1 de façon à être traversée par l'axe d'ancrage 3, cette cavité 11 présentant, dans un plan horizontal en section de la traverse 1, une largeur orientée selon l'axe de la traverse 1 dont la dimension est supérieure à celle de l'axe d'ancrage 3,
- une pièce de recouvrement 4 positionnée au-dessus de la surface supérieure de la traverse 1 et de dimensions suffisantes pour obturer l'orifice supérieure de la cavité 11 et prendre appui, directement ou indirectement, contre la surface supérieure de la traverse 1, cette pièce de recouvrement 4 étant traversée par l'axe d'ancrage 3 au niveau d'au moins un orifice 41 de dimensions sensiblement identiques à la section de l'axe d'ancrage 3,
- un mécanisme de serrage 5 qui, d'une part, coopère avec une seconde extrémité 32 de l'axe d'ancrage 3 et, d'autre part, prend appui, directement ou indirectement, contre la surface supérieure de la pièce de recouvrement 4,
- un mécanisme d'adaptation 6 de la position de l'orifice 41 de la pièce de recouvrement 4 par rapport à la traverse 1, ce mécanisme 6 comprenant au moins un arrangement rainuré 42 porté par la face inférieure de la pièce de recouvrement 4 et coopérant avec un arrangement rainuré 72 complémentaire porté, directement ou indirectement, par la surface supérieure de la traverse 1.
L'axe d'ancrage 3 est une pièce axiale rectiligne susceptible de présenter un filetage sur toute ou partie de sa longueur. A titre d'exemple, cet axe d'ancrage est susceptible d'être de type tirefond. L'extrémité inférieure de l'axe d'ancrage 3 qui interagit par son extrémité 31 avec la structure support 2 est susceptible d'être fixée à la structure support 2 par soudure ou alternativement d'être montée traversante au niveau d'un orifice de la structure support 2 pour y être retenu en translation axiale par une extrémité formant butée contre la surface inférieure de la structure support 2. Le dispositif de l'invention est ainsi arrangé pour permettre une adaptation de la position de la fixation de la traverse 1 selon un axe de réglage aligné sur l'axe de la traverse 1. La cavité 11 de la traverse 1 au travers de laquelle l'axe d'ancrage 3 est positionné présente une largeur supérieure à celle de l'axe d'ancrage 3 de façon à former un arrangement qui autorise différents positionnements de l'axe d'ancrage 3 à l'intérieur de cette cavité 11, selon des orientations sensiblement perpendiculaires à l'axe de la traverse 1. Ces différents positionnements envisageables autorisent ainsi un ajustement de la position de l'axe d'ancrage 3 par rapport à la traverse 1, de sorte que l'écartement entre deux points de fixation d'une traverse 1 imposé par la structure support 2 ait un effet limité sur l'écartement entre les deux cavités 11 de la traverse 1 pour ces points de fixation. L'axe d'ancrage 3 en coopération au niveau de chacune de ses extrémités 31, 32 avec, d'une part, le mécanisme de serrage 5 et, d'autre part, la structure support 2, opère un serrage de la traverse 1 par pincement entre la structure support 2 et la pièce de recouvrement 4. La pièce de recouvrement 4 dont la surface est plus importante que celle de l'orifice de la cavité 11 prend appui contre la périphérie de l'orifice de la cavité 11, de sorte que le pincement de la traverse 1 est exercé par la partie périphérique de la pièce de recouvrement 4 positionnée au-delà du bord de l'orifice de la cavité 11. Le dispositif selon l'invention comprend également un mécanisme d'adaptation 6 de la position de l'orifice 41 de la pièce de recouvrement 4 par rapport à la traverse 1. L'ajustement de la position de l'orifice 41 permet d'opérer une orientation de l'axe d'ancrage 3 au travers de la traverse 1 selon un axe optimal pour la fixation et le serrage de la traverse 1, c'est-à-dire selon un axe sensiblement perpendiculaire à l'axe de la traverse 1, entre la structure support 2 et la surface supérieure de la traverse 1. L'ajustement de la position de l'orifice 41 de la pièce de recouvrement 4 s'effectue par translation de la pièce de recouvrement 4 dans le plan de la surface supérieure de la traverse 1. Le mécanisme d'adaptation 6 de la position de l'orifice 41 de la pièce de recouvrement 4 permet d'opérer un verrouillage de la position de cette pièce de recouvrement 4, et donc de son orifice 41, par rapport à la traverse 1 lorsque la traverse 1 est serrée contre la structure de support 2 par l'axe d'ancrage 3. Ce mécanisme d'adaptation 6 fait intervenir une coopération de forme entre la face inférieure de la pièce de recouvrement 4 et une surface portée, directement ou indirectement, par la surface supérieure de la traverse 1. Cette coopération de forme fait ainsi intervenir des reliefs complémentaires portés par chacune des surfaces positionnées en vis-à-vis l'une de l'autre. Ces reliefs complémentaires sont ainsi arrangés pour empêcher tout déplacement de la pièce de recouvrement 4 par rapport à la traverse 1 selon l'axe de la traverse 1, lorsque le mécanisme de serrage 5 en association avec l'axe d'ancrage 3 exerce une pression de la pièce de recouvrement 4 contre la traverse 1 dans le cadre de la fixation de la traverse 1 contre la structure de support 2. Aussi, pour éviter un tel glissement de la pièce de recouvrement 4 par rapport à la traverse 1, les reliefs complémentaires de cette coopération de forme font intervenir des arrangements rainurés complémentaires. Ces arrangements rainurés sont susceptibles de présenter des formes rectilignes ou différentes courbures. Ainsi, outre le pincement de la traverse 1, le dispositif de l'invention est adapté pour empêcher un déplacement, notamment une translation, de la traverse 1 selon son axe. Ce déplacement serait susceptible de survenir sous l'effet des vibrations de véhicules par la circulation répétée sur les rails portés par la traverse 1, en dépit du serrage de cette traverse 1 contre la structure support 2.

Il convient de relever que dans le cadre de la présente invention, le dispositif de l'invention est susceptible d'être mis en œuvre au niveau d'une seule des deux extrémités d'une traverse 1, l'autre extrémité comprenant une fixation par tirefond de type connue. Le dispositif de l'invention est alors suffisant pour opérer une fixation de la traverse 1 en agissant sur l'ajustement d'un unique point d'ancrage. L'ajustement au niveau d'un unique point d'ancrage de la traverse 1 permet d'opérer un réglage de l'écartement entre les points d'ancrage positionnés à chacune des extrémités de la traverse 1. Toutefois, de façon alternative et préférée, chacune des extrémités d'une traverse 1 est associée à un dispositif de réglage de l'ancrage de la traverse 1 sur une structure support 2.

Selon un exemple se rapportant à une variante de construction de l'invention, l'orientation des rainures de cette paire d'arrangements rainurés 42, 72 est sensiblement disposée de façon perpendiculaire à l'axe de la traverse 1. Un tel arrangement des rainures permet ainsi d'obtenir une coopération des reliefs, de sorte que tout déplacement en translation susceptible d'être supporté par la pièce de recouvrement 4 est bloqué par la coopération de reliefs des arrangements rainurés 42, 72. Ces reliefs supportent alors les efforts de cisaillement de la pièce de recouvrement 4 par rapport à la traverse 1.

Selon un exemple se rapportant à une autre variante de construction de l'invention susceptible d'être combinée avec la variante de construction précédemment détaillée, l'arrangement rainuré complémentaire 72 est porté par la surface supérieure de la traverse 1. De cette façon, la translation de la pièce de recouvrement 4 contre la surface supérieure de la traverse 1 est bloquée et empêche tout déplacement selon l'axe de la traverse 1. La pièce de recouvrement 4 est alors directement en appui contre la surface supérieure de la traverse 1. De façon complémentaire, pour que la pièce de recouvrement 4 soit en mesure de positionner son orifice 41 en tout point de la surface de l'orifice de la cavité 11 de sorte que le positionnement de l'axe d'ancrage 3 à l'intérieur de la cavité 11 de la traverse 1 ne rencontre aucune limitation lors de l'ajustement de la fixation, les dimensions de la pièce de recouvrement 4 sont adaptées avec celle de la surface supérieure de la traverse 1 pour ne pas empêcher le placement de l'orifice 41 de la pièce de recouvrement 4 en superposition de tout point de la surface de l'orifice de la cavité 11. Aussi, la surface supérieure de la traverse 1 ne comprend aucun obstacle au positionnement de la pièce de recouvrement.

Selon un exemple se rapportant à une variante de construction de l'invention alternative à la variante de construction précédemment détaillée, l'arrangement rainuré complémentaire 72 est porté par la surface supérieure d'une pièce intermédiaire 7 en appui contre la surface supérieure de la traverse 1, cette pièce intermédiaire 7 comprenant un orifice 71 de dimensions sensiblement similaires à celles de l'orifice supérieure de la cavité 11 de la traverse 1 traversée par l'axe d'ancrage 3. Le blocage du glissement de la pièce de recouvrement 4 par rapport à la surface supérieure de la traverse 1 fait intervenir le serrage de la pièce de recouvrement 4 avec la traverse 1, de sorte que la pièce intermédiaire 7 soit positionnée en superposition entre la pièce de recouvrement 4 et la traverse 1. Les dimensions de l'orifice 71 de cette pièce intermédiaire 7 similaires à celles de l'orifice supérieure de la cavité 11 de la traverse 1 permettent à l'orifice 71 de cette pièce intermédiaire 7 d'être adapté pour n'apporter aucune limitation au positionnement de l'axe d'ancrage 3 en tout endroit à l'intérieur de la cavité 11 de la traverse 1. De façon complémentaire, pour que la pièce de recouvrement 4 soit en mesure de positionnée son orifice 41 en tout point de la surface de l'orifice de la cavité 11 de sorte que le positionnement de l'axe d'ancrage 3 à l'intérieur de la cavité 11 de la traverse 1 ne rencontre aucune limitation lors de l'ajustement de la fixation, les dimensions de la pièce de recouvrement 4 sont adaptées avec celle de la pièce intermédiaire 7 et de la surface supérieure de la traverse 1 pour ne pas empêcher le placement de l'orifice 41 de la pièce de recouvrement 4 en superposition de tout point de la surface de l'orifice de la cavité 11. Aussi, les surfaces supérieures respectives de la pièce intermédiaire 7 et de la traverse 1 ne comprennent aucun obstacle au positionnement de la pièce de recouvrement.

Selon un exemple se rapportant à une spécificité de la variante de construction précédemment détaillée, la pièce intermédiaire 7 est intégrée à la traverse 1 et plus particulièrement avec la surface supérieure de la traverse 1, par exemple par surmoulage.

Selon un exemple se rapportant à une autre spécificité de la variante de construction précédemment détaillée, et susceptible d'être combinée avec les différentes variantes de construction précédentes, la surface supérieure de la traverse 1 comprend au moins un dispositif de blocage 8 du glissement de la pièce intermédiaire 7 par rapport à la traverse 1. Ce dispositif de blocage 8 permet d'éviter tout glissement ou translation non-souhaitée de la pièce intermédiaire 7 par rapport à la traverse 1 et en particulier tout glissement ou translation selon un axe perpendiculaire à l'axe de la traverse 1. Dans ces conditions, le verrouillage de la pièce intermédiaire 7 avec la traverse 1 permet d'éviter tout déplacement inapproprié de la pièce de recouvrement 4 par rapport à la traverse 1 lorsque cette pièce de recouvrement 4 interagit avec la pièce intermédiaire 7 au travers de la coopération des arrangements rainurés 42, 72.

Selon un exemple se rapportant à une spécificité de la variante de construction précédemment détaillée, et susceptible d'être combinée avec les différentes variantes de construction précédemment détaillées, le dispositif de blocage 8 du glissement de la pièce intermédiaire 7 comprend au moins une pièce fixée sur la surface supérieure de la traverse 1 et portant au moins un bord 81 en butée contre un bord de la pièce intermédiaire 7. Cette pièce 8 en butée réalise ainsi un relief porté par la surface supérieure de la traverse 1 et formant obstacle au déplacement et/ou à la translation de la pièce intermédiaire 7 par rapport à la traverse 1, notamment selon l'axe de la traverse 1. Cette pièce de 8 est ainsi en mesure de supporter les différents efforts de cisaillement susceptibles d'être exercés par pièce intermédiaire 7 contre la surface supérieure de la traverse 1. A titre d'exemple, ce dispositif de blocage 8 est positionné contre le bord de la pièce intermédiaire 7. Selon une spécificité, le dispositif de blocage 8 est réalisé sous la forme d'une paire de butées positionnées de part et d'autre de la pièce intermédiaire 7, de sorte que chacun des bords opposés de la pièce intermédiaire 7 soit en contact avec une butée du dispositif de blocage 8. Selon cet exemple, la paire de butée et la pièce intermédiaire 7 sont alignées selon l'axe de la traverse **1. Il** convient de relever que ce dispositif de blocage 8 est susceptible de prendre la forme d'une ou de plusieurs pièces montées sur la surface supérieure de la traverse 1 et/ou de prendre la forme d'un relief ou de pièces intégrées à la traverse 1 et notamment à la surface supérieure de la traverse 1.

Selon un exemple se rapportant à une spécificité alternative de la variante de construction précédemment détaillée, et susceptible d'être combinée avec les différentes variantes de construction précédemment détaillées, le dispositif de blocage 8 du glissement de la pièce intermédiaire 7 fait intervenir un logement formant une cavité au niveau de la surface supérieure de la traverse 1, ce logement présentant des dimensions similaires à celles de la pièce intermédiaire 7 dans un plan en section sensiblement parallèle à la surface de la traverse 1 de façon à recevoir la face inférieure de la pièce intermédiaire 7. Selon cet exemple de construction, les bords en périphérie du logement porté par la surface supérieure de la traverse 1 réalisent différentes surfaces de butées contre lesquelles la pièce intermédiaire 7 est en appui pour maintenir cette pièce intermédiaire 7 en position sur la traverse 1. Outre le blocage de la pièce intermédiaire 7, les différents bords en périphérie du logement et sa complémentarité de forme avec la partie inférieure de la pièce intermédiaire 7 permettent également un montage facilité de cette pièce intermédiaire 7 sur la traverse 1.

De façon complémentaire, voire éventuellement alternative, aux solutions apportées par le dispositif de blocage 8 du glissement de la pièce intermédiaire 7, la forme de l'orifice de la cavité 11 traversante de la traverse 1 et la forme et dimensions similaires de l'orifice 71 de la pièce intermédiaire 7 présentent un arrangement rainuré ou oblong orienté selon l'axe de la traverse 1. Cet arrangement rainuré ou oblong présentant alors une largeur légèrement supérieure à celle de l'axe d'ancrage 3. Dans ces conditions, le positionnement de l'axe d'ancrage 3 au travers de la pièce intermédiaire 7 et de la traverse 1 bloque tout déplacement de la pièce intermédiaire 7 par rapport à la traverse 1 selon un axe perpendiculaire à l'axe de la traverse 1.

**Il** convient de relever que, lorsque la pièce intermédiaire 7 est monté sur la traverse 1, la surface supérieure de la pièce intermédiaire 7 qui porte l'arrangement rainuré 72 est susceptible d'être positionné de niveau avec la surface supérieure de la traverse 1 ou, de façon alternative, selon une construction présentant un décalage de niveau, de sorte que la surface de la pièce intermédiaire 7 qui porte l'arrangement rainuré 72 présente un décalage de niveau par rapport à la surface supérieure de la traverse 1.

Selon un exemple se rapportant à une variante de construction de l'invention et susceptible d'être combinée avec les différentes variantes de construction précédemment détaillées, dans un plan en section vertical et perpendiculaire à l'axe des rainures, les arrangements rainurées 42, 72 présentent un agencement en dents de scie. Cet agencement en dents de scie présente comme avantage de permette un positionnement facilité d'un premier arrangement rainuré 42 contre le second arrangement rainuré 72. Ainsi, le montage ajusté de la pièce de recouvrement 4 contre la pièce intermédiaire 7 ou contre la surface supérieure de la traverse 1, de sorte que l'orifice 41 de la pièce de recouvrement 4 soit en position optimale pour l'axe d'ancrage 3, est opéré sans difficulté.

Selon un exemple se rapportant à une variante de construction de l'invention formant une alternative à la variante de construction précédemment détaillée, dans un plan en section vertical et perpendiculaire à l'axe des rainures, les arrangements rainurés 42, 72 présentent un agencement en créneaux. Pour limiter les difficultés de positionnement d'un premier arrangement rainuré 42 contre le second arrangement rainuré 72, l'écartement entre deux reliefs de ces arrangements rainurés est au moins légèrement supérieur à la largeur des reliefs correspondant. Dans ces conditions, la coopération par insertion entre eux des reliefs portés par chacun des arrangements rainurés 42, 72 s'en trouve facilité.

Selon un exemple se rapportant à une variante de construction de l'invention et susceptible d'être combinée avec les différentes variantes de construction précédemment détaillées, l'axe d'ancrage 3 interagit avec l'orifice 41 de la pièce de recouvrement 4 et/ou avec la structure support 2 par l'intermédiaire d'un canon 9 isolant. Le canon 9 est monté au niveau de l'orifice 41 de la pièce de recouvrement 9 de façon coaxiale avec cet orifice 41 de sorte qu'il est traversé par l'axe d'ancrage 3. Au niveau de la structure support 2, le canon 9 est positionné de façon coaxiale avec un orifice de la structure de support 2 traversé par l'extrémité inférieure de l'axe d'ancrage 3. La présence d'un ou de plusieurs canon 9 isolant apporte ainsi un complément de rupture électrique entre le rail et la structure support 2. De façon préférée, le rail se trouve également en appui contre la traverse 1 par l'intermédiaire d'une semelle isolante. **Il** convient de relever que, de façon alternative ou complémentaire, une isolation électrique est susceptible d'être apportée par l'utilisation, outre de canons 9 isolants, de pièces de recouvrement 4 et/ou de pièces intermédiaires 7 électriquement réalisées dans un matériau sélectionné pour ses propriétés d'isolation électrique.

A titre d'exemple, tel qu'illustré par les figures, la pièce de recouvrement 4 et/ou la pièce intermédiaire 7 présente un arrangement sensiblement plan de façon présenter des surfaces d'appui avec la traverse 1 et/ou avec le mécanisme de serrage 5 qui soient stabilisées.

Selon un exemple se rapportant à une variante de construction de l'invention et susceptible d'être combinée avec les différentes variantes de construction précédemment détaillées, le mécanisme de serrage 5 fait intervenir au moins un écrou 51 en coopération avec une portion filetée de l'axe d'ancrage 3. Cette portion filetée est ainsi susceptible d'être positionnée sur l'ensemble de la longueur de l'axe d'ancrage 3 ou bien uniquement au niveau de sa seconde extrémité 32. Dans le cadre du serrage de la traverse 1 contre la structure support 2, l'écrou 51 du mécanisme de serrage 5 est ainsi susceptible d'appuyer directement ou indirectement contre la surface supérieure de la pièce de recouvrement 4.

Selon un exemple se rapportant à une variante de construction de l'invention et susceptible d'être combinée avec les différentes variantes de construction précédemment détaillées, le mécanisme de serrage 5 fait intervenir au moins un élément ressort 52 traversé par l'axe d'ancrage 3 et en appui, directement ou indirectement, contre la surface supérieure de la pièce de recouvrement 4. De cette façon l'effort de serrage exercé par le mécanisme de serrage 5 est en mesure d'être maintenu en dépit d'éventuelle vibrations qui surviendraient sous l'effet de la circulation répétée des véhicules sur les rails portés par la traverse 1. A titre d'exemple, ces propriétés ressort sont susceptibles d'être obtenues par des ressorts ou des éléments aux propriétés élastiques tels que des rondelles Belleville superposées le long de la partie supérieure de l'axe d'ancrage 3.

Selon un exemple se rapportant à une variante de construction de l'invention et susceptible d'être combinée avec les différentes variantes de construction précédemment détaillées, le mécanisme d'adaptation 6 comprend également un second arrangement rainuré porté par la face inférieure de la pièce de recouvrement 4 et coopérant avec l'arrangement rainuré complémentaire porté, directement ou indirectement, par la surface supérieure de la traverse 1, les rainures de cette seconde paire d'arrangements étant disposées de façon sensiblement parallèle à l'axe de la traverse 1. Cette orientation particulière des rainures de la seconde paire d'arrangements permet ainsi d'opérer un ajustement et un blocage de la position de l'orifice 41 de la pièce de recouvrement 4 selon un axe sensiblement perpendiculaire à l'axe de la traverse 1. Les caractéristiques de constructions susceptibles d'être mises en œuvre et applicables à cette seconde paire d'arrangements sont identiques à celles précédemment détaillées pour la première paire d'arrangements.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Ensemble comprenant :
- une traverse (1) sensiblement axiale,
- un dispositif de réglage de la position d'ancrage de la traverse (1) sur une structure support (2),
**caractérisé en ce que** le dispositif comprend au moins :
- un axe d'ancrage (3) sensiblement rectiligne comprenant une première extrémité (31) adaptée pour être fixée en translation avec la structure support (2),
- une cavité (11) traversante orientée verticalement dans l'épaisseur de la traverse (1) de façon à être traversée par l'axe d'ancrage (3), cette cavité (11) présentant, dans un plan horizontal en section de la traverse (1), une largeur orientée selon l'axe de la traverse (1) dont la dimension est supérieure à celle de l'axe d'ancrage (3),
- une pièce de recouvrement (4) positionnée au-dessus de la surface supérieure de la traverse (1) et de dimensions suffisantes pour obturer l'orifice supérieure de la cavité (11) et prendre appui, directement ou indirectement, contre la surface supérieure de la traverse (1), cette pièce de recouvrement (4) étant traversée par l'axe d'ancrage (3) au niveau d'au moins un orifice (41) de dimensions sensiblement identiques à la section de l'axe d'ancrage (3),
- un mécanisme de serrage (5) qui, d'une part, coopère avec une seconde extrémité (32) de l'axe d'ancrage (3) et, d'autre part, prend appui, directement ou indirectement, contre la surface supérieure de la pièce de recouvrement (4),
- un mécanisme d'adaptation (6) de la position de l'orifice (41) de la pièce de recouvrement (4) par rapport à la traverse (1), ce mécanisme (6) comprenant au moins un arrangement rainuré (42) porté par la face inférieure de la pièce de recouvrement (4) et coopérant avec un arrangement rainuré (72) complémentaire porté, directement ou indirectement, par la surface supérieure de la traverse (1).

2. Ensemble selon la revendication 1 intégrant un dispositif de réglage de la position d'ancrage d'une traverse, **caractérisé en ce que** l'orientation des rainures de cette paire d'arrangements rainurés (42, 72) est sensiblement disposée de façon perpendiculaire à l'axe de la traverse (1).

3. Ensemble selon la revendication 2, **caractérisé en ce que** l'arrangement rainuré complémentaire (72) est porté par la surface supérieure d'une pièce intermédiaire (7) en appui contre la surface supérieure de la traverse (1), cette pièce intermédiaire (7) comprenant un orifice (71) de dimensions sensiblement similaires à celles de l'orifice supérieure de la cavité (11) de la traverse 1 traversée par l'axe d'ancrage (3).

4. Ensemble selon la revendication 3, **caractérisé en ce que** la surface supérieure de la traverse (1) comprend au moins un dispositif de blocage (8) du glissement de la pièce intermédiaire (7) par rapport à la traverse (1).

5. Ensemble selon la revendication 4, **caractérisé en ce que** le dispositif de blocage (8) du glissement de la pièce intermédiaire (7) comprend au moins une pièce fixée sur la surface supérieure de la traverse (1) et portant au moins un bord (81) en butée contre un bord de la pièce intermédiaire (7).

6. Ensemble selon une des revendications 4 ou 5, **caractérisé en ce que** le dispositif de blocage (8) du glissement de la pièce intermédiaire (7) fait intervenir un logement formant une cavité au niveau de la surface supérieure de la traverse (1), ce logement présentant des dimensions similaires à celles de la pièce intermédiaire (7) dans un plan en section sensiblement parallèle à la surface de la traverse (1) de façon à recevoir la face inférieure de la pièce intermédiaire (7).

7. Ensemble selon une des revendications précédentes, **caractérisé en ce que**, dans un plan en section vertical et perpendiculaire à l'axe des rainures, les arrangements rainurées (42, 72) présentent un agencement en dents de scie.

8. Ensemble selon une des revendications précédentes, **caractérisé en ce que** l'axe d'ancrage (3) interagit avec l'orifice (41) de la pièce de recouvrement (4) et/ou avec la structure support (2) par l'intermédiaire d'un canon (9) isolant.

9. Ensemble selon une des revendications précédentes, **caractérisé en ce que** le mécanisme de serrage (5) fait intervenir au moins un écrou (51) en coopération avec une portion filetée de l'axe d'ancrage (3).

10. Ensemble selon une des revendications précédentes, **caractérisé en ce que** le mécanisme de serrage (5) fait intervenir au moins un élément ressort (52) traversé par l'axe d'ancrage (3) et en appui, directement ou indirectement, contre la surface supérieure de la pièce de recouvrement (4).

11. Ensemble selon une des revendications précédentes, **caractérisé en ce que** le mécanisme d'adaptation (6) comprend également un second arrangement rainuré porté par la face inférieure de la pièce de recouvrement (4) et coopérant avec l'arrangement rainuré complémentaire porté, directement ou indirectement, par la surface supérieure de la traverse (1), les rainures de cette seconde paire d'arrangements étant disposées de façon sensiblement parallèle à l'axe de la traverse (1).

## Patentansprüche

1. Anordnung, beinhaltend:
- eine im Wesentlichen axiale Bahnschwelle (1),
- eine Vorrichtung zur Einstellung der Verankerungsposition der Bahnschwelle (1) auf einer Stützstruktur (2),
**dadurch gekennzeichnet, dass** die Vorrichtung mindestens Folgendes beinhaltet:
- eine im Wesentlichen geradlinige Verankerungsachse (3), die ein erstes Ende (31) beinhaltet, das dazu angepasst ist, translatorisch an der Stützstruktur (2) befestigt zu werden,
- einen durchgehenden Hohlraum (11), der vertikal in der Dicke der Bahnschwelle (1) orientiert ist, um von der Verankerungsachse (3) durchquert zu werden, wobei dieser Hohlraum (11) in einer horizontalen Querschnittsebene der Bahnschwelle (1) eine entlang der Achse der Bahnschwelle (1) orientierte Breite aufweist, deren Abmessung größer als die der Verankerungsachse (3) ist,
- ein Abdeckteil (4), das über der oberen Oberfläche der Bahnschwelle (1) positioniert ist und Abmessungen aufweist, die ausreichen, um die obere Öffnung des Hohlraums (11) zu verschließen und direkt oder indirekt auf der oberen Oberfläche der Bahnschwelle (1) aufzuliegen, wobei dieses Abdeckteil (4) im Bereich mindestens einer Öffnung (41) mit zu dem Querschnitt der Verankerungsachse (3) im Wesentlichen identischen Abmessungen von der Verankerungsachse (3) durchquert wird,
- einen Spannmechanismus (5), der einerseits mit einem zweiten Ende (32) der Verankerungsachse (3) zusammenwirkt und andererseits direkt oder indirekt auf der oberen Oberfläche des Abdeckteils (4) aufliegt,
- einen Mechanismus zur Anpassung (6) der Position der Öffnung (41) des Abdeckteils (4) in Bezug auf die Bahnschwelle (1), wobei dieser Mechanismus (6) mindestens eine gerillte Einrichtung (42) beinhaltet, die von der Unterseite des Abdeckteils (4) getragen wird und mit einer komplementären gerillten Einrichtung (72), die direkt oder indirekt durch die obere Oberfläche der Bahnschwelle (1) getragen wird, zusammenwirkt.

2. Anordnung nach Anspruch 1, die eine Vorrichtung zur Einstellung der Verankerungsposition einer Bahnschwelle einschließt, **dadurch gekennzeichnet, dass** die Orientierung der Rillen dieses Paares gerillter Einrichtungen (42, 72) zu der Achse der Bahnschwelle (1) im Wesentlichen senkrecht angeordnet ist.

3. Anordnung nach Anspruch 2, **dadurch gekennzeichnet, dass** die komplementäre gerillte Einrichtung (72) von der oberen Oberfläche eines Zwischenteils (7) getragen wird, das auf der oberen Oberfläche der Bahnschwelle (1) aufliegt, wobei dieses Zwischenteil (7) eine Öffnung (71) mit Abmessungen beinhaltet, die zu denen der oberen Öffnung des von der Verankerungsachse (3) durchquerten Hohlraums (11) der Bahnschwelle 1 im Wesentlichen ähnlich sind.

4. Anordnung nach Anspruch 3, **dadurch gekennzeichnet, dass** die obere Oberfläche der Bahnschwelle (1) mindestens eine Vorrichtung zum Blockieren (8) der Verschiebung des Zwischenteils (7) in Bezug auf die Bahnschwelle (1) beinhaltet.

5. Anordnung nach Anspruch 4, **dadurch gekennzeichnet, dass** die Vorrichtung zum Blockieren (8) der Verschiebung des Zwischenteils (7) mindestens ein Teil beinhaltet, das an der oberen Oberfläche der Bahnschwelle (1) befestigt ist und mindestens einen Rand (81) trägt, der gegen einen Rand des Zwischenteils (7) stößt.

6. Anordnung nach einem der Ansprüche 4 oder 5, **dadurch gekennzeichnet, dass** die Vorrichtung zum Blockieren (8) der Verschiebung des Zwischenteils (7) eine Aufnahme einsetzt, die einen Hohlraum im Bereich der oberen Oberfläche der Bahnschwelle (1) bildet, wobei diese Aufnahme Abmessungen aufweist, die denen des Zwischenteils (7) in einer zu der Oberfläche der Bahnschwelle (1) im Wesentlichen parallelen Querschnittsebene ähnlich sind, um die Unterseite des Zwischenteils (7) aufzunehmen.

7. Anordnung nach einem der vorhergehenden Ansprüche, **dadurch gekennzeichnet, dass** die gerillten Einrichtungen (42, 72) in einer vertikalen Querschnittsebene senkrecht zu der Achse der Rillen eine Sägezahnkonfiguration aufweisen.

8. Anordnung nach einem der vorhergehenden Ansprüche, **dadurch gekennzeichnet, dass** die Verankerungsachse (3) mit Hilfe einer Isolierhülse (9) mit der Öffnung (41) des Zwischenteils (4) und/oder mit der Stützstruktur (2) interagiert.

9. Anordnung nach einem der vorhergehenden Ansprüche, **dadurch gekennzeichnet, dass** der Spannmechanismus (5) mindestens eine Mutter (51) einsetzt, die mit einem Gewindeabschnitt der Verankerungsachse (3) zusammenwirkt.

10. Anordnung nach einem der vorhergehenden Ansprüche, **dadurch gekennzeichnet, dass** der Spannmechanismus (5) mindestens ein Federelement (52) einsetzt, das von der Verankerungsachse (3) durchquert wird und direkt oder indirekt auf der oberen Oberfläche des Abdeckteils (4) aufliegt.

11. Anordnung nach einem der vorhergehenden Ansprüche, **dadurch gekennzeichnet, dass** der Anpassungsmechanismus (6) ferner eine zweite gerillte Einrichtung beinhaltet, die von der Unterseite des Abdeckteils (4) getragen wird und mit der komplementären gerillten Einrichtung, die direkt oder indirekt durch die obere Oberfläche der Bahnschwelle (1) getragen wird, zusammenwirkt, wobei die Rillen dieses zweiten Paares Einrichtungen im Wesentlichen parallel zu der Achse der Bahnschwelle (1) angeordnet sind.

## Claims

1. Assembly comprising:
- a substantially axial sleeper (1),
- a device for regulating the anchoring position of the sleeper (1) on a support structure (2),
**characterized in that** the device comprises at least:
- a substantially rectilinear anchor bolt (3) comprising a first end (31) designed to be fastened in terms of movement in translation to the support structure (2),
- a through-cavity (11) oriented vertically in the thickness of the sleeper (1) so that the anchor bolt (3) passes through it, this cavity (11) having, in a horizontal cross-sectional plane of the sleeper (1), a width oriented along the axis of the sleeper (1), the dimension of which is larger than that of the anchor bolt (3),
- a covering piece (4) positioned above the upper surface of the sleeper (1) and having sufficient dimensions to close off the upper orifice of the cavity (11) and to bear, directly or indirectly, against the upper surface of the sleeper (1), the anchor bolt (3) passing through this covering piece (4) at at least one orifice (41) having dimensions substantially identical to the cross section of the anchor bolt (3),
- a clamping mechanism (5), which, on the one hand, collaborates with a second end (32) of the anchor bolt (3) and, on the other hand, bears, directly or indirectly, against the upper surface of the covering piece (4),
- an adjusting mechanism (6) for adjusting the position of the orifice (41) in the covering piece (4) relative to the sleeper (1), this mechanism (6) comprising at least one grooved arrangement (42) borne by the lower face of the covering piece (4) and collaborating with a complementary grooved arrangement (72) borne, directly or indirectly, by the upper surface of the sleeper (1).

2. Assembly according to Claim 1 incorporating a device for regulating the anchoring position of a sleeper, **characterized in that** the orientation of the grooves of this pair of grooved arrangements (42, 72) is arranged substantially perpendicular to the axis of the sleeper (1) .

3. Assembly according to Claim 2, **characterized in that** the complementary grooved arrangement (72) is borne by the upper surface of an intermediate piece (7) bearing against the upper surface of the sleeper (1), this intermediate piece (7) comprising an orifice (71) having dimensions substantially similar to those of the upper orifice of the cavity (11) of the sleeper (1) through which the anchor bolt (3) passes.

4. Assembly according to Claim 3, **characterized in that** the upper surface of the sleeper (1) comprises at least one blocking device (8) for blocking the intermediate piece (7) from sliding relative to the sleeper (1).

5. Assembly according to Claim 4, **characterized in that** the blocking device (8) for blocking the intermediate piece (7) from sliding comprises at least one piece fastened to the upper surface of the sleeper (1) and bearing at least one edge (81) in abutment against an edge of the intermediate piece (7).

6. Assembly according to either of Claims 4 and 5, **characterized in that** the blocking device (8) for blocking the intermediate piece (7) from sliding makes use of a housing forming a cavity in the upper surface of the sleeper (1), this housing having dimensions similar to those of the intermediate piece (7) in a cross-sectional plane substantially parallel to the surface of the sleeper (1) so as to receive the lower face of the intermediate piece (7).

7. Assembly according to one of the preceding claims, **characterized in that**, in a vertical cross-sectional plane perpendicular to the axis of the grooves, the grooved arrangements (42, 72) have a sawtooth design.

8. Assembly according to one of the preceding claims, **characterized in that** the anchor bolt (3) interacts with the orifice (41) in the covering piece (4) and/or with the support structure (2) via a grommet (9).

9. Assembly according to one of the preceding claims, **characterized in that** the clamping mechanism (5) makes use of at least one nut (51) collaborating with a threaded portion of the anchor bolt (3).

10. Assembly according to one of the preceding claims, **characterized in that** the clamping mechanism (5) makes use of at least one spring element (52) through which the anchor bolt (3) passes and which bears, directly or indirectly, against the upper surface of the covering piece (4).

11. Assembly according to one of the preceding claims, **characterized in that** the adjusting mechanism (6) also comprises a second grooved arrangement borne by the lower face of the covering piece (4) and collaborating with the complementary grooved arrangement borne, directly or indirectly, by the upper surface of the sleeper (1), the grooves of this second pair of arrangements being arranged substantially parallel to the axis of the sleeper (1).
